# EUROPÄISCHE PATENTSCHRIFT

(11) **EP 4 280 929 B1**
(45) Veröffentlichungstag und Bekanntmachung des Hinweises auf die Patenterteilung: **11.03.2026**
(21) Anmeldenummer: 22700494.2
(22) Anmeldetag: 13.01.2022
(51) Int. Cl.: A47L 15/23, A47L 15/42

(54) **HAUSHALTS-GESCHIRRSPÜLMASCHINE**
DOMESTIC DISHWASHER
LAVE-VAISSELLE DOMESTIQUE

(30) Priorität: 25.01.2021 DE 102021200603
(43) Veröffentlichungstag der Anmeldung: 29.11.2023
(73) Patentinhaber: BSH Hausgeräte GmbH, 81739 München (DE)
(72) Erfinder: LUGERT, Michael, 89343 Jettingen-Scheppach (DE); EISENBART, Bernd, 89438 Holzheim (DE); OBLINGER, Werner, 89426 Mödingen (DE)
(86) Internationale Anmeldenummer: PCT/EP2022/050611
(87) Internationale Veröffentlichungsnummer: WO 2022/157063

(56) Entgegenhaltungen:
- EP-B1- 2 679 134
- EP-B1- 2 822 441
- WO-A1-2018/228679
- JP-A- H10 127 560
- JP-B2- 2 861 792
- US-A- 1 592 452
- US-A1- 2020 245 842

## Beschreibung

Die vorliegende Erfindung betrifft eine Haushalts-Geschirrspülmaschine.

Eine Geschirrspülmaschine umfasst einen Spülbehälter, in dem ein Sprüharm zum Beaufschlagen von in dem Spülbehälter aufgenommenem Spülgut mit Spülflotte gelagert ist. Der Sprüharm kann einen Ausleger sowie einen drehbar an dem Ausleger gelagerten Sprüharmsatelliten aufweisen. Der Sprüharmsatellit umfasst Sprühdüsen. Aus den Sprühdüsen austretende Spülflotte erzeugt auf Basis von Impulskräften ein Antriebsmoment, um den Sprüharmsatelliten gegenüber dem Ausleger in Rotation zu versetzen. In jeder Winkelposition des Sprüharmsatelliten können aufgrund dieser Impulskräfte unterschiedliche Kräfte und Momente wirken. Dies kann zu einer ungleichmäßigen, insbesondere zu einer ruckartigen, Bewegung des Sprüharmsatelliten führen. Dies gilt es zu verbessern.

Die EP 2 822 441 B1 beschreibt eine Geschirrspülmaschine mit einem Spülbehälter und einem Sprüharm der drehbar innerhalb des Spülbehälters gelagert ist. Der Sprüharm umfasst einen Ausleger und einen drehbar an dem Ausleger gelagerten Sprüharmsatellit. Die US 1,592,452 A zeigt eine Geschirrspülmaschine mit einem Spülbehälter und einem Sprüharm der drehbar innerhalb des Spülbehälters gelagert ist. Der Sprüharm umfasst einen Ausleger und zwei drehbar an dem Ausleger gelagerte Sprüharmsatelliten.

Die JP 2861792 B2 beschreibt eine Geschirrspülmaschine mit einem Spülbehälter und einem Sprüharm der drehbar innerhalb des Spülbehälters gelagert ist. Der Sprüharm umfasst einen Ausleger und einen drehbar an dem Ausleger gelagerten Sprüharmsatellit. Die WO 2018/228679 A1 zeigt eine Geschirrspülmaschine mit einem Spülbehälter und einem Sprüharm der drehbar innerhalb des Spülbehälters gelagert ist. Der Sprüharm umfasst einen Ausleger und einen drehbar an dem Ausleger gelagerten Sprüharmsatellit.

Die JP H10127560 A beschreibt eine Geschirrspülmaschine mit einem Spülbehälter und einem in dem Spülbehälter aufgenommenen drehbaren Sprüharm.

Vor diesem Hintergrund besteht eine Aufgabe der vorliegenden Erfindung darin, eine verbesserte Haushalts-Geschirrspülmaschine zur Verfügung zu stellen.

Die Aufgabe der vorliegenden Erfindung wird durch die Merkmale des Anspruchs 1 gelöst. Die bevorzugten Ausführungsformen sind in den abhängigen Ansprüchen definiert.

Dadurch, dass sich die Kraftvektoren gegenseitig aufheben, ist stets ein gleichmäßiger Lauf des Sprüharmsatelliten und auch des Auslegers gewährleistet. Hierdurch kann eine schwellende oder pulsierende Belastung einer Lagerung des Sprüharmsatelliten an dem Ausleger sowie einer Lagerung des Auslegers selbst verhindert werden. Es ist somit aufgrund des gleichmäßigeren Laufs des Auslegers und des Sprüharmsatelliten eine längere Lebensdauer bei reduziertem Materialeinsatz möglich.

Der Spülbehälter ist vorzugsweise quaderförmig. Der Spülbehälter kann vorderseitig eine öffenbare Tür aufweisen. Der Sprüharm ist vorzugsweise drehbar an einem Boden des Spülbehälters, insbesondere an einem Pumpentopf des Spülbehälters, gelagert. Dass das Spülgut mit Spülflotte und/oder Frischwasser "beaufschlagt" wird, bedeutet vorliegend, dass der Sprüharm dazu eingerichtet ist, das Spülgut mit Spülflotte und/oder Frischwasser zu benetzen, um dieses zu reinigen. Dass der Ausleger "aktiv" angetrieben ist, bedeutet insbesondere, dass der Ausleger nicht durch aus Sprühdüsen austretende Spülflotte und/oder Frischwasser in Rotation versetzt wird. Zum aktiven Antreiben des Auslegers ist vielmehr das Antriebselement vorgesehen. Das Antriebselement ist ein Elektromotor oder umfasst einen Elektromotor.

Im Gegensatz zu dem Ausleger ist der Sprüharmsatellit passiv angetrieben. "Passiv" bedeutet dabei vorliegend, dass der Sprüharmsatellit kein wie zuvor erwähntes Antriebselement umfasst, sondern nur durch die aus den Sprühdüsen austretende Spülflotte und/oder das Frischwasser in Rotation versetzt wird. Dass die Sprühdüsen derart "ausgelegt" sind, dass deren Kraftvektoren einander in der Ebene aufheben, bedeutet insbesondere, dass die Sprühdüsen derart unterschiedlich im Raum orientiert sind und/oder unterschiedliche Volumenströme an austretender Spülflotte und/oder Frischwasser erlauben, so dass sich die Kraftvektoren in der Ebene aufheben. Eine Summe der Kraftvektoren in der Ebene beträgt demgemäß Null oder zumindest annähernd Null.

Die Sprühdüsen umfassen sich voneinander unterscheidende Austrittsquerschnitte für die Spülflotte und/oder das Frischwasser.

Beispielsweise tritt bei einem größeren Austrittsquerschnitt mehr Spülflotte und/oder Frischwasser aus der jeweiligen Sprühdüse aus. Demgemäß ist auch der entsprechende Kraftvektor im Vergleich zu einem Kraftvektor einer Sprühdüse mit kleinerem Austrittsquerschnitt größer. Alternativ können auch alle Sprühdüsen einen identischen Austrittsquerschnitt aufweisen. Der Austrittsquerschnitt kann beispielsweise eine kreisförmige Geometrie sein. Der Austrittsquerschnitt kann jedoch auch oval, rechteckförmig oder schlitzförmig ausgebildet sein.

Gemäß einer weiteren Ausführungsform sind die Sprühdüsen in der Ebene betrachtet unterschiedlich geneigt.

Beispielsweise sind die Sprühdüsen derart geneigt, dass die Kraftvektoren senkrecht zu Armen des Sprüharmsatelliten orientiert sind. Die Sprühdüsen können jedoch abweichend von dieser senkrechten Ausrichtung beliebig geneigt sein. Alternativ können auch alle Sprühdüsen in der Ebene betrachtet identisch geneigt sein.

Gemäß einer weiteren Ausführungsform sind die Sprühdüsen unterschiedlich beabstandet von der Drehachse angeordnet.

Beispielsweise ist eine Sprühdüse mit einem größeren Austrittsquerschnitt näher an der Drehachse platziert als eine Sprühdüse mit einem im Vergleich hierzu kleineren Austrittsquerschnitt. Der resultierende Kraftvektor der Sprühdüse mit dem größeren Austrittsquerschnitt weist hierdurch einen kleineren Hebelarm auf als der Kraftvektor der Sprühdüse mit dem kleineren Austrittsquerschnitt.

Gemäß einer weiteren Ausführungsform ist zumindest ein Teil der Sprühdüsen senkrecht zu der Ebene orientiert.

Mit Hilfe dieser Sprühdüsen ist es insbesondere möglich, Spülgut in einer oberhalb des Sprüharms angeordneten Spülgutaufnahme mit Spülflotte und/oder Frischwasser zu benetzen. Die Sprühdüsen sind dabei derart angeordnet und von ihrem Austrittsquerschnitt derart ausgelegt, dass auf den Sprüharmsatellit bevorzugt kein Kippmoment aufgebracht wird.

Gemäß einer weiteren Ausführungsform umfasst der Sprüharmsatellit mehrere Arme, an denen die Sprühdüsen angebracht sind.

Die Anzahl der Arme ist beliebig. Vorzugsweise umfasst der Sprüharmsatellit zumindest zwei Arme. Der Sprüharmsatellit kann jedoch auch drei Arme aufweisen, die beispielsweise umfänglich gleichmäßig voneinander beabstandet platziert sind.

Gemäß einer weiteren Ausführungsform umfasst jeder Arm zumindest eine Sprühdüse. Diese zumindest eine Sprühdüse kann senkrecht zu der Ebene orientiert sein. Vorzugsweise umfasst jeder Arm jedoch mehrere Sprühdüsen.

Gemäß einer weiteren Ausführungsform umfassen die Arme sich voneinander unterscheidende Anordnungen der Sprühdüsen.

Unter der "Anordnung" kann vorliegend der Abstand der jeweiligen Sprühdüsen zu der Drehachse zu verstehen sein.

Gemäß einer weiteren Ausführungsform sind die Sprühdüsen oberseitig an den Armen vorgesehen.

Zusätzlich können auch unterseitig an den Armen Sprühdüsen vorgesehen sein. Diese können beispielsweise geeignet sein, ein Siebsystem der Haushalts-Geschirrspülmaschine zu reinigen.

Gemäß einer weiteren Ausführungsform ist zumindest ein Teil der Sprühdüsen aus der Ebene herausgeneigt.

Die Sprühdüsen können beliebig relativ zu der Ebene geneigt sein.

Weitere mögliche Implementierungen der Haushalts-Geschirrspülmaschine umfassen auch nicht explizit genannte Kombinationen von zuvor oder im Folgenden bezüglich der Ausführungsbeispiele beschriebenen Merkmalen oder Ausführungsformen. Dabei wird der Fachmann auch Einzelaspekte als Verbesserungen oder Ergänzungen zu der jeweiligen Grundform der Haushalts-Geschirrspülmaschine hinzufügen.

Weitere vorteilhafte Ausgestaltungen und Aspekte der Haushalts-Geschirrspülmaschine sind Gegenstand der Unteransprüche sowie der im Folgenden beschriebenen Ausführungsbeispiele der Haushalts-Geschirrspülmaschine. Im Weiteren wird die Haushalts-Geschirrspülmaschine anhand von bevorzugten Ausführungsformen unter Bezugnahme auf die beigelegten Figuren näher erläutert.
- Fig. 1: zeigt eine schematische perspektivische Ansicht einer Ausführungsform einer Haushalts-Geschirrspülmaschine;
- Fig. 2: zeigt eine schematische Seitenansicht einer Ausführungsform einer Sprühvorrichtung für die Haushalts-Geschirrspülmaschine gemäß Fig. 1;
- Fig. 3: zeigt eine schematische Aufsicht der Sprühvorrichtung gemäß Fig. 2;
- Fig. 4: zeigt ein Kräftepolygon von auf die Sprühvorrichtung gemäß Fig. 2 wirkenden Kräften;
- Fig. 5: zeigt ein weiteres Kräftepolygon von auf die Sprühvorrichtung gemäß Fig. 2 wirkenden Kräften;
- Fig. 6: zeigt eine schematische Aufsicht einer weiteren Ausführungsform einer Sprühvorrichtung für die Haushalts-Geschirrspülmaschine gemäß Fig. 1;
- Fig. 7: zeigt ein Kräftepolygon von auf die Sprühvorrichtung gemäß Fig. 6 wirkenden Kräften;
- Fig. 8: zeigt ein weiteres Kräftepolygon von auf die Sprühvorrichtung gemäß Fig. 6 wirkenden Kräften;
- Fig. 9: zeigt eine schematische Aufsicht einer weiteren Ausführungsform einer Sprühvorrichtung für die Haushalts-Geschirrspülmaschine gemäß Fig. 1; und
- Fig. 10: zeigt eine weitere stark vereinfachte schematische Ansicht der Sprühvorrichtung gemäß Fig. 9.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Haushalts-Geschirrspülmaschine 1. Die Haushalts-Geschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugweise quaderförmig. Der Spülbehälter 2 kann in einem Gehäuse der Haushalts-Geschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushalts-Geschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12 bis 14 in einer Einschubrichtung E in den Spülbehälter 2 hineinschiebbar oder hineinfahrbar und entgegen der Einschubrichtung E in einer Auszugsrichtung A aus dem Spülbehälter 2 herausziehbar oder herausfahrbar.

Die Fig. 2 zeigt eine schematische Seitenansicht einer Ausführungsform einer Sprühvorrichtung 15A für die Haushalts-Geschirrspülmaschine 1. Die Fig. 3 zeigt eine schematische Aufsicht auf die Sprühvorrichtung 15A. Nachfolgend wird auf die Fig. 2 und 3 gleichzeitig Bezug genommen.

Die Sprühvorrichtung 15A ist vorzugsweise an dem Boden 7 des Spülbehälters 2 vorgesehen. Die Sprühvorrichtung 15A umfasst einen drehbar gelagerten Sprüharm 16 mit einem Ausleger 17 sowie einen drehbar an dem Ausleger 17 gelagerten Sprüharmsatelliten 18. Der Sprüharmsatellit 18 ist um eine Drehachse 19 drehbar an dem Ausleger 17 gelagert. Der Ausleger 17 wiederum ist drehbar um eine Drehachse 20 an einem Pumpentopf 21 der Haushalts-Geschirrspülmaschine 1 gelagert. Der Ausleger 17 kann jedoch auch an einem anderen Bereich oder Bauteil der Haushalts-Geschirrspülmaschine 1 gelagert sein. Der Ausleger 17 ist aktiv angetrieben. Hierzu ist ein Antriebselement 22 vorgesehen. Das Antriebselement 22 ist ein Elektromotor. Die Sprühvorrichtung 15A umfasst neben dem Sprüharm 16 das Antriebselement 22.

Der Sprüharmsatellit 18 umfasst eine Vielzahl an Sprühdüsen 23 bis 28. Die Anzahl der Sprühdüsen 23 bis 28 ist beliebig. Beispielsweise sind sechs Sprühdüsen 23 bis 28 vorgesehen, die unterschiedlich orientiert sein können. Die Sprühdüsen 23 bis 28 sind geeignet, Sprühstrahlen zu erzeugen, mit deren Hilfe Spülgut mit Spülflotte und/oder Frischwasser F beaufschlagbar ist. Die Sprühdüsen 23 bis 28 sind oberseitig an dem Sprüharmsatellit 18 vorgesehen. "Oberseitig" bedeutet hierbei dem Boden 7 abgewandt. Es können jedoch auch unterseitige Sprühdüsen (nicht gezeigt) an dem Sprüharmsatellit 18 vorgesehen sein. "Unterseitig" bedeutet dabei dem Boden 7 zugewandt. Vorzugsweise sind die Sprühdüsen 23 bis 28 jedoch einseitig an dem Sprüharmsatelliten 18 vorgesehen. Alternativ kann der Sprüharmsatellit 18 auch oberseitige und unterseitige Sprühdüsen 23 bis 28 aufweisen.

Der Sprüharmsatellit 18 weist mehrere Arme 29 bis 31 auf. Die Anzahl der Arme 29 bis 31 ist beliebig. Beispielsweise sind drei derartige Arme 29 bis 31 vorgesehen, die um einen Umfangswinkel von 120° zueinander beabstandet angeordnet sind. Es können jedoch auch nur zwei Arme 29 bis 31 oder mehr als drei Arme 29 bis 31 vorgesehen sein.

An dem Pumpentopf 21 ist ein Siebsystem 32 vorgesehen. Das Siebsystem 32 ist mehrteilig und kann beispielsweise ein Grobsieb und ein Feinsieb umfassen. Der Ausleger 17 umfasst vorzugsweise mehrere Arme 33, 34. Vorzugsweise sind zwei Arme 33, 34 vorgesehen, wobei der Sprüharmsatellit 18 an dem Arm 33 um die Drehachse 19 drehbar gelagert ist. Es kann jedoch auch nur ein Arm 33, 34 vorgesehen sein.

Die Drehachsen 19, 20 sind parallel zueinander und beabstandet voneinander positioniert. Der Ausleger 17 kann ebenfalls wie zuvor erwähnte Sprühdüsen 23 bis 28 aufweisen. Dies ist jedoch nicht zwingend erforderlich. Der Ausleger 17 ist wie zuvor erwähnt aktiv angetrieben. Im Gegensatz hierzu ist der Sprüharmsatellit 18 nicht aktiv angetrieben. Insbesondere wird der Sprüharmsatellit 18 durch die aus den Sprühdüsen 23 bis 28 herausströmenden Spülflotte und/oder Frischwasser F in Rotation versetzt.

Die aus den Sprühdüsen 23 bis 28 heraustretende Spülflotte und/oder Frischwasser F erzeugt auf Basis von Impulskräften ein Antriebsmoment M. Das Antriebsmoment M ist in der Orientierung der Fig. 3 entgegen dem Uhrzeigersinn orientiert. Das Antriebsmoment M kann jedoch auch umgekehrt orientiert sein. Das Antriebsmoment M setzt den Sprüharmsatellit 18 gegenüber dem Ausleger 17 in Rotation. Die Impulskräfte werden sowohl auf eine Lagerung des Sprüharmsatelliten 18 an dem Ausleger 17 als auch auf eine Lagerung des Auslegers 17 selbst übertragen. Dies kann dazu führen, dass zu jeder Winkelposition des Sprüharmsatelliten 18 unterschiedliche Kräfte und Momente auf die Lagerungen wirken. Es kommt somit zu einem ungleichmäßigen Lauf des Sprüharmsatelliten 18 und folglich zu einer unerwünschten schwellenden Belastung. Dies gilt es zu verbessern.

Hierzu sind die Sprühdüsen 23 bis 28 sowohl in Bezug auf ihre Orientierung im Raum als auch hinsichtlich eines aus der jeweiligen Sprühdüse 23 bis 28 austretenden Volumenstroms an Spülflotte und/oder Frischwasser F derart ausgelegt, dass aus dem Austritt der Spülflotte und/oder des Frischwassers F resultierende Kräfte in jeder Winkelposition des Sprüharmsatelliten 18 annähernd Null ergeben und sich dadurch gegenseitig aufheben. Auf den Ausleger 17 wird dadurch nur noch das stets konstant bleibende und sich nicht in Abhängigkeit von der Winkelposition ändernde Antriebsmoment M des Sprüharmsatelliten 18 übertragen.

Wie die Fig. 3 zeigt umfasst der Sprüharmsatellit 18 an seinem Arm 29 zwei Sprühdüsen 23, 24, die Sprühstrahlen 35, 36 erzeugen, die entgegen einer Drehrichtung des Sprüharmsatelliten 18 orientiert sind. Die Sprühdüsen 23, 24 sind dabei geneigt zu dem Arm 29 orientiert. Aus den Sprühstrahlen 35, 36 resultieren Kraftvektoren F35, F36, die den Sprüharmsatellit 18 in Rotation versetzen. Die Kraftvektoren F35, F36 liegen in einer von einer x-Richtung x und einer y-Richtung y aufgespannten Ebene E1.

Ferner umfasst der Sprüharmsatellit 18 an dem Arm 30 vorgesehene Sprühdüsen 25, 26, die senkrecht zu dem Arm 30 und somit entlang einer z-Richtung z orientiert sind. Die Sprühdüsen 25, 26 tragen nichts zu dem Antriebsmoment M bei, da diese keine in der Ebene E1 angeordneten Kraftvektoren erzeugen. An dem Arm 31 ist eine Sprühdüse 28 vorgesehen, die wie die Sprühdüsen 25, 26 senkrecht und somit entlang der z-Richtung z orientiert ist.

An dem Arm 31 ist weiterhin eine Sprühdüse 27 vorgesehen, die derart angeordnet ist, dass deren Sprühstrahl 37 parallel und entgegengesetzt zu den Sprühstrahlen 35, 36 der Sprühdüsen 23, 24 angeordnet ist. Die Sprühdüse 27 weist somit eine Neigung zum Erzeugen des Antriebsmoments M und eine Neigung radial nach außen auf. Aus dem Sprühstrahl 37 resultiert ein Kraftvektor F37.

Die Kraftvektoren F35, F36, F37 liegen alle in der Ebene E1 und heben sich gegenseitig auf, so dass eine aus den Kraftvektoren F35, F36, F37 resultierende Kraft gleich Null oder annähernd Null ist. Dies gilt für jede Winkelposition des Sprüharmsatelliten 18. Eine schwellende Belastung von Komponenten des Sprüharms 16 wird somit zuverlässig verhindert.

Die Fig. 4 und 5 zeigen jeweils beispielhaft, wie sich die Kraftvektoren F35, F36, F37 gegenseitig aufheben. In dem Beispiel gemäß der Fig. 4 sind die Kraftvektoren F35, F36 gleich groß. In dem Beispiel gemäß der Fig. 5 sind die Kraftvektoren F35, F36 unterschiedlich groß. Dieser Unterschied kann beispielsweise daraus resultieren, dass die Sprühdüsen 23, 24 unterschiedliche Austrittsquerschnitte für die Spülflotte und/oder das Frischwasser F aufweisen.

Mit dieser zuvor erläuterten Auslegung der Sprühdüsen 23 bis 28 ist aufgrund des gleichmäßigeren Laufs des Auslegers 17 eine längere Lebensdauer bei reduzierten Materialeinsatz möglich. Ein Lagerverschleiß wird reduziert. Eine pulsierende oder schwellende Belastung auf einen gesamten Antriebsstrang, der das Antriebselement 22, eine Getriebebox und eine Dichtung umfassen kann, wird vermieden. Es ergibt sich ferner ein optisch ansprechender Lauf des Auslegers 17.

Die Fig. 6 zeigt eine schematische Aufsicht einer weiteren Ausführungsform einer Sprühvorrichtung 15B. Die Sprühvorrichtung 15B entspricht von ihrem Aufbau her im Wesentlichem dem Aufbau der Sprühvorrichtung 15A. Nachfolgend wird nur auf Unterschiede der Sprühvorrichtungen 15A, 15B eingegangen.

Die Sprühvorrichtung 15B umfasst an ihrem Sprüharmsatelliten 18 Sprühdüsen 24, 26, 28, die senkrecht nach oben, also entlang der z-Richtung z orientiert sind. Diese Sprühdüsen 24, 26, 28 haben keinen Anteil am Antriebsmoment M zum Antreiben des Sprüharmsatelliten 18. Allerdings sind die Sprühdüsen 24, 26, 28 so ausgelegt, dass die aus diesen austretende Spülflotte und/oder das Frischwasser F kein Kippmoment auf den Sprüharmsatelliten 18 aufbringt.

Ferner umfasst jeder Arm 29, 30, 31 eine Sprühdüse 23, 25, 27, die jeweils derart ausgerichtet ist, dass ein senkrecht zu dem jeweiligen Arm 29, 30, 31 orientierter Sprühstrahl 38, 39, 40 erzeugt wird. Die Sprühstrahlen 38, 39, 40 liegen in der Ebene E1 und erzeugen Kraftvektoren F38, F39, F40, die das Antriebsmoment M erzeugen. Die Kraftvektoren F38, F39, F40 liegen in der von der x-Richtung x und der y-Richtung y aufgespannten Ebene E1. Wie in den Fig. 7 und 8 gezeigt, ergibt die Summe aller Kraftvektoren F38, F39, F40 in der Ebene E1 Null. Die Sprühdüsen 23, 25, 27 weisen einen gemeinsamen Wirkkreis auf. Das heißt, dass die Sprühdüsen 23, 25, 27 alle denselben Abstand von der Drehachse 19 aufweisen. Beispielsweise betragen die Kraftvektoren F38, F39, F40 jeweils 0,3 N. Die Fig. 7 und 8 zeigen jeweils beispielhaft, wie sich die Kraftvektoren F38, F39, F40 gegenseitig aufheben.

Die Fig. 9 zeigt eine schematische Aufsicht einer weiteren Ausführungsform einer Sprühvorrichtung 15C. Die Sprühvorrichtung 15C entspricht von ihrem Aufbau her im Wesentlichem dem Aufbau der Sprühvorrichtung 15B. Nachfolgend wird nur auf Unterschiede der Sprühvorrichtungen 15A, 15B eingegangen.

Der Sprüharmsatellit 18 umfasst drei Sprühdüsen 24, 26, 28 die senkrecht zu dem Sprüharmsatellit 18 und damit entlang der z-Richtung z orientiert sind. Die Sprühdüsen 24, 26, 28 sind bezüglich ihres Wirkkreises, das heißt ihres Abstands von der Drehachse 19, und ihres Durchmessers so ausgelegt, dass jeder Arm 29, 30, 31 dasselbe Moment in der z-Richtung z aufweist.

Ferner sind Sprühdüsen 23, 25, 27 vorgesehen, die dem Antrieb des Sprüharmsatelliten 18 dienen. Im Unterschied zu der Sprühvorrichtung 15B sind die Sprühdüsen 23, 25, 27 um einen Neigungswinkel α von 15 bis 30° nach außen geneigt. Hierdurch kann auf eine um 45° geneigte Fächerdüse zur Eckenreinigung verzichtet werden. Die Sprühdüsen 23, 25, 27 erzeugen Sprühstrahlen 38, 39, 40 und resultierende Kraftvektoren F38, F39, F40. Die Kraftvektoren F38, F39, F40 weisen beispielsweise jeweils einen Betrag von 0,3 N auf.

Die Fig. 10 zeigt beispielhaft anhand der Sprühdüse 23 wie die Sprühdüsen 23 bis 28 modifizierbar sind, um das Ziel zu erreichen, dass die Summe aller Kraftvektoren F38, F39, F40 in der Ebene E1 gleich Null ist. Ein Abstand a zwischen der Drehachse 19 und der Sprühdüse 23 kann verändert werden, um den Wirkkreis der Sprühdüse 23 zu vergrößern oder zu verkleinern. Je größer der Abstand a ist, desto größer ist der Hebelarm, mit dem der der Sprühdüse 23 zugeordnete Kraftvektor F35 auf den jeweiligen Arm 29, 30, 31 des Sprüharmsatelliten 18 wirkt.

Ferner ist ein in der Ebene E1 angeordneter Neigungswinkel β des Kraftvektors F35 durch eine entsprechende Ausrichtung der Sprühdüse 23 veränderbar. Der Neigungswinkel β ist definiert als ein sich zwischen einer Verbindungsgeraden 41 und dem jeweiligen Kraftvektor F35 aufspannender Winkel. Auch kann ein in der Fig. 10 schraffiert dargestellter Austrittsschnitt Q der Sprühdüse 23 verändert werden. Je größer die Austrittsschnitt Q ist, desto mehr Spülflotte und/oder Frischwasser F kann pro Zeiteinheit aus der Sprühdüse 23 austreten.

Obwohl die vorliegende Erfindung anhand von Ausführungsbeispielen beschrieben wurde, ist sie vielfältig modifizierbar.

### Verwendete Bezugszeichen:

- 1: Haushalts-Geschirrspülmaschine
- 2: Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 15A: Sprühvorrichtung
- 15B: Sprühvorrichtung
- 15C: Sprühvorrichtung
- 16: Sprüharm
- 17: Ausleger
- 18: Sprüharmsatellit
- 19: Drehachse
- 20: Drehachse
- 21: Pumpentopf
- 22: Antriebselement
- 23: Sprühdüse
- 24: Sprühdüse
- 25: Sprühdüse
- 26: Sprühdüse
- 27: Sprühdüse
- 28: Sprühdüse
- 29: Arm
- 30: Arm
- 31: Arm
- 32: Siebsystem
- 33: Arm
- 34: Arm
- 35: Sprühstrahl
- 36: Sprühstrahl
- 37: Sprühstrahl
- 38: Sprühstrahl
- 39: Sprühstrahl
- 40: Sprühstrahl
- 41: Verbindungsgerade

- a: Abstand
- A: Auszugsrichtung
- E: Einschubrichtung
- E1: Ebene
- F: Spülflotte und/oder Frischwasser
- F35: Kraftvektor
- F36: Kraftvektor
- F37: Kraftvektor
- F38: Kraftvektor
- F39: Kraftvektor
- F40: Kraftvektor
- M: Antriebsmoment Austrittsquerschnitt
- x: x-Richtung
- Q y: y-Richtung
- z: z-Richtung
- α: Neigungswinkel
- β: Neigungswinkel

## Patentansprüche

1. Haushalts-Geschirrspülmaschine (1) mit einem Spülbehälter (2) und einem Sprüharm (16) zum Beaufschlagen von in dem Spülbehälter (2) aufgenommenem Spülgut mit Spülflotte und/oder Frischwasser (F), wobei der Sprüharm (16) einen mit Hilfe eines Antriebselements (22) aktiv angetriebenen Ausleger (17) und einen um eine Drehachse (19) drehbar an dem Ausleger (17) gelagerten Sprüharmsatelliten (18) umfasst, wobei der Sprüharmsatellit (18) mit der Spülflotte und/oder dem Frischwasser (F) beaufschlagte Sprühdüsen (23 - 28) umfasst, wobei aus den Sprühdüsen (23 - 28) austretende Sprühstrahlen (35 - 40) den Sprüharmsatellit (18) in Rotation versetzen, wobei die Sprühdüsen (23 - 28) derart ausgelegt sind, dass aus den austretenden Sprühstrahlen (35 - 40) resultierende Kraftvektoren (F35 - F40) sich in einer senkrecht zu der Drehachse (19) orientierten Ebene (E1) gegenseitig aufheben, **dadurch gekennzeichnet, dass** die Sprühdüsen (23 - 28) sich voneinander unterscheidende Austrittsquerschnitte (Q) für die Spülflotte und/oder das Frischwasser (F) umfassen.

2. Haushalts-Geschirrspülmaschine nach Anspruch 1, **dadurch gekennzeichnet, dass** die Sprühdüsen (23 - 28) in der Ebene (E1) betrachtet unterschiedlich geneigt sind.

3. Haushalts-Geschirrspülmaschine nach Anspruch 1 oder 2, **dadurch gekennzeichnet, dass** die Sprühdüsen (23 - 28) unterschiedlich beabstandet von der Drehachse (19) angeordnet sind.

4. Haushalts-Geschirrspülmaschine nach einem der Ansprüche 1 - 3, **dadurch gekennzeichnet, dass** zumindest ein Teil der Sprühdüsen (23 - 28) senkrecht zu der Ebene (E1) orientiert ist.

5. Haushalts-Geschirrspülmaschine nach einem der Ansprüche 1 - 4, **dadurch gekennzeichnet, dass** der Sprüharmsatellit (18) mehrere Arme (29 - 31) umfasst, an denen die Sprühdüsen (23 - 28) angebracht sind.

6. Haushalts-Geschirrspülmaschine nach Anspruch 5, **dadurch gekennzeichnet, dass** jeder Arm (29 - 31) zumindest eine Sprühdüse (23 - 28) umfasst.

7. Haushalts-Geschirrspülmaschine nach Anspruch 5 oder 6, **dadurch gekennzeichnet, dass** die Arme (29 - 31) sich voneinander unterscheidende Anordnungen der Sprühdüsen (23 - 28) umfassen.

8. Haushalts-Geschirrspülmaschine nach einem der Ansprüche 5 - 7, **dadurch gekennzeichnet, dass** die Sprühdüsen (23 - 28) oberseitig an den Armen (29 - 31) vorgesehen sind.

9. Haushalts-Geschirrspülmaschine nach einem der Ansprüche 1 - 8, **dadurch gekennzeichnet, dass** zumindest ein Teil der Sprühdüsen (23 - 28) aus der Ebene (E1) herausgeneigt ist.

## Claims

1. Household dishwasher (1) with a dishwasher cavity (2) and a spray arm (16) for applying washing liquor and/or fresh water (F) to items to be washed received in the dishwasher cavity (2), wherein the spray arm (16) comprises a jib (17) driven actively with the aid of a drive element (22) and a spray arm satellite (18) mounted on the jib (17) so as to be rotatable about an axis of rotation (19), wherein the spray arm satellite (18) comprises spray nozzles (23-28) applied with washing liquor and/or the fresh water (F), wherein spray jets (35 - 40) emanating from the spray nozzles (23 - 28) set the spray arm satellite (18) to rotate, wherein the spray nozzles (23-28) are designed such that force vectors (F35 - F40) resulting from the emanating spray jets (35-40) cancel one another out in a plane (E1) oriented at a right angle to the axis of rotation (19), **characterised in that** the spray nozzles (23 - 28) comprise exit cross-sections (Q) which differ from one another for the washing liquor and/or the fresh water (F).

2. Household dishwasher according to claim 1, **characterised in that** the spray nozzles (23 - 28) are inclined differently when viewed in the plane (E1).

3. Household dishwasher according to claim 1 or 2, **characterised in that** the spray nozzles (23- 28) are arranged at different distances from the axis of rotation (19).

4. Household dishwasher according to one of claims 1 - 3, **characterised in that** at least one part of the spray nozzles (23 - 28) is oriented at a right angle to the plane (E1).

5. Household dishwasher according to one of claims 1 - 4, **characterised in that** the spray arm satellite (18) comprises a number of arms (29 - 31) to which the spray nozzles (23 -28) are attached.

6. Household dishwasher according to claim 5, **characterised in that** each arm (29- 31) comprises at least one spray nozzle (23 - 28).

7. Household dishwasher according to claim 5 or 6, **characterised in that** the arms (29-31) comprise arrangements of spray nozzles (23 - 28) which differ from one another.

8. Household dishwasher according to one of claims 5 - 7, **characterised in that** the spray nozzles (23 - 28) are provided on the top of the arms (29 - 31).

9. Household dishwasher according to one of claims 1 - 8, **characterised in that** at least one part of the spray nozzles (23 - 28) is inclined out of the plane (E1).

## Revendications

1. Lave-vaisselle électroménager (1) comprenant une cuve de lavage (2) et un bras d'aspersion (16) pour alimenter en bain de lavage et/ou en eau douce (F) des articles à laver rangés dans la cuve de lavage (2), dans lequel le bras d'aspersion (16) comprend une console (17) entraînée activement par un élément d'entraînement (22) et des bras d'aspersion satellites (18) logés sur la console (17), rotatifs autour d'un axe de rotation (19), dans lequel les bras d'aspersion satellites (18) comprennent des gicleurs (23-28) alimentés en bain de lavage et/ou en eau douce (F), des jets d'aspersion (35-40) sortant des gicleurs (23-28) changeant de place en mouvement rotatif les bras d'aspersion satellites (18), dans lequel les gicleurs (23-28) sont configurés de sorte que des vecteurs de force (F35-F40) résultant des jets d'aspersion (35-40) sortants, s'élèvent réciproquement dans un plan (E1) orienté à la verticale de l'axe de rotation (19),
**caractérisé en ce que** les gicleurs (23-28) comprennent des sections de sortie (Q) se différenciant l'une de l'autre pour le bain de lavage et/ou l'eau douce (F).

2. Lave-vaisselle électroménager selon la revendication 1, **caractérisé en ce que** les gicleurs (23-28) sont différemment inclinés vu dans le plan (E1).

3. Lave-vaisselle électroménager selon la revendication 1 ou 2, **caractérisé en ce que** les gicleurs (23-28) sont disposés à différentes distances de l'axe de rotation (19).

4. Lave-vaisselle électroménager selon l'une des revendications 1-3, **caractérisé en ce qu'**au moins une partie des gicleurs (23-28) est orientée à la verticale du plan (E1).

5. Lave-vaisselle électroménager selon l'une des revendications 1-4, **caractérisé en ce que** les bras d'aspersion satellites (18) comprennent plusieurs bras (29-31) auxquels sont ajoutés les gicleurs (23-28).

6. Lave-vaisselle électroménager selon la revendication 5, **caractérisé en ce que** chaque bras (29-31) comprend au moins un gicleur (23-28).

7. Lave-vaisselle électroménager selon la revendication 5 ou 6, **caractérisé en ce que** les bras (29-31) comprennent des agencements des gicleurs (23-28) différents l'un de l'autre.

8. Lave-vaisselle électroménager selon l'une des revendications 5-7, **caractérisé en ce que** les gicleurs (23-28) sont configurés sur le haut sur les bras (29-31).

9. Lave-vaisselle électroménager selon l'une des revendications 1-8, **caractérisé en ce qu'**au moins une partie des gicleurs (23-28) est inclinée vers l'extérieur hors du plan (E1).
